# EUROPÄISCHE PATENTSCHRIFT

(11) **EP 2 305 485 B1**
(45) Veröffentlichungstag und Bekanntmachung des Hinweises auf die Patenterteilung: **12.03.2014**
(21) Anmeldenummer: 09405174.5
(22) Anmeldetag: 05.10.2009
(51) Int. Cl.: B42C 1/10, B42B 7/00, B42C 19/06, B65H 39/043, B65H 39/06

(54) **Verfahren und Vorrichtung zur Herstellung von aus wenigstens zwei ein- oder mehrblättrigen Druckprodukten sowie eingelegten Beilagen bestehenden Druckerzeugnissen**
Method and device for producing printed products composed of at least two single or multiple-page printed products and inserted appendices
Procédé et dispositif de fabrication de produits d'impression constitués d'au moins deux documents à une ou plusieurs feuilles et de documents insérés

(43) Veröffentlichungstag der Anmeldung: 06.04.2011
(73) Patentinhaber: Müller Martini Holding AG, 6052 Hergiswil (CH)
(72) Erfinder: Silberbauer, Günther, 4813 Uerkheim (CH); Boos, Konrad, 9507 Stettfurt (CH)

(56) Entgegenhaltungen:
- EP-A1- 1 197 456
- EP-A1- 1 559 573
- EP-A1- 1 762 525
- EP-A2- 1 279 522
- EP-A2- 1 348 573
- WO-A1-2007/085101
- DE-A1- 2 740 320

## Beschreibung

Die Erfindung betrifft ein Verfahren zur Herstellung von aus wenigstens zwei ein- oder mehrblättrigen Druckprodukten sowie eingelegten Beilagen bestehenden Druckerzeugnissen wie Buchblocks, Bücher, Broschuren oder Zeitschriften, bei dem die Druckprodukte und die Beilagen zur Bildung loser Buchblocks auf einer Sammelstrecke wahlweise zusammengetragen werden, wobei entlang der Sammelstrecke mehrere Anleger angeordnet sind, die die Druckprodukte und die Beilagen sich in regelmässigen Abständen folgenden Aufnahmestellen einer kontinuierlich umlaufenden Fördervorrichtung jeweils zuführen.

Bei der Fertigung gebundener Druckerzeugnisse wie Buchblocks, Bücher, Telefonbücher, Taschenbücher oder Zeitschriften werden üblicherweise in einem ersten Arbeitsgang unterschiedliche Vorprodukte wie Druckbogen oder Einzelblätter hergestellt, die später mit einer Zusammentragmaschine zu losen Buchblocks zusammengetragen und mittels Klebebindung, Draht- oder Fadenheftung gebunden und allenfalls mit einem Umschlag versehen werden. Zusätzlich können auch während dem Zusammentragen flächige Produkte wie Antwortkarten, CD's/DVD's, Illustrationen oder Beutel lose oder haftend seiten- oder bogengenau in die Druckprodukte eingefügt werden.

Ebenfalls bekannt sind Digitaldruckmaschinen, mit denen von einer Rolle sequenziell alle Seiten eines Buchblocks gedruckt, zu einem losen Buchblock gestapelt und anschliessend mit einer in Linie nachgeschalteten Bindevorrichtung gebunden werden. Die Papierbahn ist in der Regel um ein Mehrfaches breiter, als die Druckbogen, sodass sie nach dem Drucken in Streifen längsgeschnitten oder längsgefalzt wird, um zuletzt quer geschnitten und die dabei entstehenden Druckbogen allenfalls gefalzt und zu einem vollständigen losen Buchblock gestapelt zu werden. Je nachdem wie gefalzt oder geschnitten wird, bestehen derart hergestellte lose Buchblocks aus Einzelblättern oder gefalzten Druckbogen. Alternativ können auch bereits auf Format geschnittene Einzelblätter bedruckt und in der beschriebenen Art zu losen Buchblocks gestapelt werden. Zum Zuführen von Beilagen zwischen Seiten derart hergestellter Buchblocks ist bekannt, die Buchblocks in losem oder gebundenem Zustand mit einem Schwert zu öffnen und anschliessend in die Öffnung Beilagen einzustecken, wobei dieses Verfahren den Nachteil hat, dass die Druckerzeugnisse nicht seiten- oder bogengenau zu öffnen sind und somit die Beilagen nicht an der gewünschten Stelle zuführbar sind.

In der EP 1 559 573 A1 wird vorgeschlagen, in einer Druckmaschine einem Blatt oder Druckbogen eine Beilage vor dem Stapeln zuzuführen, wobei die Beilage auf dem Blatt oder Druckbogen aufliegen oder mit diesem über Verbindungsmittel, beispielsweise einem Klebstoff oder elektrostatische Verblockung verbunden werden kann. Mit dieser Methode sind Beilagen bogen- resp. seitengenau zuführbar. Es besteht jedoch die Gefahr, dass sich eine Beilage beim Stapelvorgang relativ zum Druckbogen resp. Stapel verschieben kann.

Der Erfindung liegt die Aufgabe zugrunde, ein Verfahren und eine Vorrichtung zu schaffen, die ein seitengenaues Zuführen von Beilagen in digital resp. sequenziell gedruckte Buchblocks ermöglichen, so dass die Beilagen zu den Druckbogen exakt positionierbar sind.

Aus der EP1762525 A1 ist eine Vorrichtung für das Zusammentragen bzw. Sammeln von Druckprodukten mit mehreren entlang einer Sammelstrecke angeordneten Anlegern bekannt. Einer der Anleger ist als Beilagenanleger ausgebildet und zwischen zwei Anlegern für Druckprodukte angeordnet. Mit dieser Vorrichtung können aus mehreren aufeinander folgenden Anlegern Druckprodukte einzeln abgezogen und zu Materialzusammenstellungen zusammengetragen werden, wobei auf dem obersten Druckprodukt jeweils eine Beilage positionsgenau abgelegt und mit Klebstoff oder durch elektrostatisches Verblocken zumindest temporär mit dem daruntertiegenden Druckprodukt verbunden werden kann. Auf diese Beilage können mit weiteren entlang einer Sammelstrecke angeordneten Anlegern weitere Druckprodukte einzeln aufgelegt werden, so dass am Ende der Sammelstrecke jeweils eine komplette Materialzusammenstellung verfügbar ist.

Die EP1197456 A1 betrifft ein Verfahren und eine Vorrichtung zur Herstellung gefalzter Druckerzeugnisse. Dazu wird mittels wenigstens einer Digitaldruckmaschine eine Bahn sequenziell bedruckt. Diese Bahn wird anschliessend in einzelne Druckbogen geschnitten welche mittels eines Falzanlegers gefalzt und auf ein Schwert abgeworfen werden. Sobald auf einem Schwert eine komplette Broschüre gesammelt ist, wird diese auf eine Sammelkette abgeworfen und mittels eines stromab angeordneten Anlegers mit einem Umschlag versorgt. Das Zuführen von Beilagen ist bei dieser Lösung nicht vorgesehen. Alternativ können auch zwei Digitaldruckmaschinen angeordnet werden, welche jeweils eine Gruppe von Druckbogen herstellt, die der Sammelkette separat zugeführt und auf dieser zusammengetragen werden.

Die Aufgabe wird erfindungsgemäss durch die Merkmale der Ansprüche 1 bzw. 8 gelöst.

Die Erfindung wird anschliessend unter Bezugnahme auf die Zeichnung anhand mehrerer Ausführungsbeispiele erläutert.

Es zeigen:
- Fig. 1: eine schematische Darstellung einer erfindungsgemässen Einrichtung, bei der einer Digitaldruckmaschine eine Mehr- fachstapelvorrichtung nachgeschaltet ist,
- Fig. 2: eine schematische Darstellung einer erfindungsgemässen Einrichtung, bei der einer Digitaldruckmaschine eine Ein- zelstapelvorrichtung nachgeschaltet ist,
- Fig. 3: eine schematische Darstellung einer erfindungsgemässen Einrichtung, bei der einer Digitaldruckmaschine mit einer Falzvorrichtung mehrere Stapelvorrichtungen nachge- schaltet sind,
- Fig. 4: eine schematische Darstellung einer erfindungsgemässen Einrichtung, bei der mehreren parallel geschalteten Digi- taldruckmaschinen jeweils eine Stapelvorrichtung nachge- schaltet ist und
- Fig. 5: eine schematische Darstellung einer gemäss Fig. 4 alter- nativen Einrichtung, bei der mehreren parallel geschalte- ten Digitaldruckmaschinen jeweils eine Stapelvorrichtung nachgeschaltet ist.

Fig. 1 zeigt mit einer schematischen Darstellung eine Einrichtung zur Herstellung von Produkten wie Buchblocks, Büchern, Telefonbüchern, Taschenbüchern oder Zeitschriften oder dgl. Produkten, die mit wenigstens einer Digitaldruckmaschine 1 gedruckt und anschliessend gebunden werden. Unter einer Digitaldruckmaschine 1 wird dabei eine Druckmaschine verstanden, die sequenziell Seite um Seite von Druckprodukten druckt, wobei der Seiteninhalt in Form von elektronisch gespeicherten Daten verfügbar ist. Im dargestellten Beispiel wird durch die Digitaldruckmaschine 1 eine von einer Rolle abgewickelte Papierbahn 2 bedruckt, nach dem Druck in vier gleich breite Streifen längs geschnitten, die Streifen anschliessend in Abschnitte quer geschnitten und die Abschnitte in Stapelvorrichtungen 3 jeweils zu Einzelblatt und/oder Teilblockstapeln 4, 5, 6 gesammelt. Auf diese Weise wird eine Serie vier identischer Teilblockstapel 4, 5, 6 eines bestimmten Typs aus in der richtigen Reihenfolge bedruckten Einzelblättern gebildet. Anschliessend werden in gleicher Weise vier identische Teilblockstapel 4, 5, 6 eines weiteren resp. anderen Typs gedruckt und gestapelt. Dies wird solange fortgesetzt, bis von jedem Typ Teilblockstapel 4, 5, 6 je eine Serie gedruckt und gestapelt ist, wobei die Anzahl Serien unterschiedlicher Teilblockstapel 4, 5, 6 um 1 höher ist als die Anzahl Positionen, in die Beilagen 7, 8 einem unvollständigen, auf einer Sammelstrecke 14 geförderten Buchblock zugeführt werden. Im Beispiel werden zwischen drei unterschiedlichen Teilblockstapeln 4, 5, 6 zwei Sorten Beilagen 7, 8 zugeführt. Die vollständigen Teilblockstapel 4, 5, 6 werden in Förderrichtung F einer Weiche 10 zugeführt und über diese auf jeweils einen für sie vorgesehenen Förderweg 11 gelenkt. Auf dem Förderweg 11 werden die Teilblockstapel 4, 5, 6 in Zuführrichtung Z hinter die sich bereits am Ende des Förderwegs 11 befindenden Teilblockstapel 4, 5, 6 gefördert resp. an diesen gestaut. Eine einen Anleger 12 bildende Eintaktvorrichtung 13 überführt die Teilblockstapel 4, 5, 6 taktsynchron in eine Sammelstrecke 14 mit sich in regelmässigen Abständen folgenden Aufnahmestellen 15 einer kontinuierlich in Sammelrichtung S bewegten Fördervorrichtung 16. Die Aufnahmestellen 15 werden durch an einem umlaufenden Zugmittel 17, beispielsweise einer Kette, befestigten Mitnehmern 18 gebildet, die die losen Buchblocks 9 während und nach dem Sammelvorgang in einem Sammelkanal schiebend fördern. Die Aufnahmestellen 15 können jedoch ebensogut als umlaufende Tische, auf die die Teilblockstapel 4, 5, 6 abgelegt werden oder Klammern, in denen die Teilblockstapel 4, 5, 6 eingespannt werden oder als sattelförmige Förderkette eines Sammelhefters, auf die geöffnete Teilblockstapel 4, 5, 6 rittlings abgelegt werden ausgebildet sein. Zur Herstellung von aus ein- oder mehrblättrigen Druckprodukten sowie eingelegten Beilagen 7, 8 bestehenden Druckerzeugnissen wie Buchblocks, Bücher, Broschuren oder Zeitschriften sind entlang der Sammelstrecke 14 weitere Anleger 12 und Beilagenanleger 19 angeordnet, die die Teilblockstapel 4, 5, 6 und Beilagen 7, 8 jeweils zuführen. Die Teilblockstapel 4, 5, 6 und Beilagen 7, 8 werden zur Bildung loser Buchblocks 9 auf der Sammelstrecke 14 wahlweise zusammengetragen, wobei der Fördervorrichtung 16 resp. den Aufnahmestellen 15 zur Bildung eines Druckerzeugnisses wenigstens zwei Teilblockstapel 4, 5, 6 über jeweils einen Anleger 12 zugeführt werden. Zwischen den wenigstens zwei Teilblockstapel 4, 5, 6 zuführenden Anlegern 12 wird wenigstens eine Beilage 7, 8 mittels eines Beilagenanlegers 19 dem wenigstens teilweise gebildeten Buchblock 9 einer Oberseite eines Teilblockstapels 4, 5, 6 zugeführt. Soll die Beilage 7, 8 später in einer Bindevorrichtung 20 in den Buchblock 9 eingebunden werden, kann diese lose auf die Oberseite eines Teilblockstapels 4, 5, 6 des teilweise gebildeten Buchblock 9 aufgelegt werden. Soll die Beilage 7, 8 innerhalb der flächigen obersten Seite eines Teilblockstapels 4, 5, 6 eines teilweise gebildeten Buchblocks 9 befestigt werden, kann die Beilage 7, 8 an der Oberfläche haftend aufgelegt werden. Dazu kann die Beilage 7, 8 durch ein Haftmittel resp. Klebstoff auf dem teilweise gebildeten Buchblock 9 befestigt oder elektrostatisch mit dem teilweise gebildeten Buchblock 9 temporär verblockt werden. Wenigstens einer der Anleger 12 führt auf einer Digitaldruckmaschine 1 sequenziell bedruckte Druckprodukte als Einzelblatt und/oder Teilblockstapel 4, 5, 6 an die Aufnahmestellen 15 der Fördervorrichtung 16 entlang der Sammelstrecke 14 zu. Jede Aufnahmestelle 15 wird während ihres Laufs entlang der Anleger 12 und Beilagenanleger 19 von jedem dieser Anleger 12 und Beilagenanleger 19 in der richtigen Reihenfolge mit jeweils einem Teilblockstapel 4, 5, 6 oder einer Beilage 7, 8 beschickt, sodass jede Aufnahmestelle 15 am Ende der Fördervorrichtung 16 einen kompletten losen Buchblock 9 enthält, der zu seiner Weiterverarbeitung in eine Bindevorrichtung 20 überführt wird, wo die vollständigen Buchblocks 9 klebegebunden, spiralgebunden, draht- oder fadengeheftet werden. Zur Steuerung und Koordination der Abläufe ist eine Steuervorrichtung 24 über Leitungen 25 mit der Digitaldruckmaschine 1, der Weiche 10, den Förderwegen 11 mit den Anlegern 12, der Fördervorrichtung 16 und der Bindevorrichtung 20 verbunden. Anstelle einer zentralen Steuervorrichtung 24 können mehrere miteinander über Leitungen 25 verbundene Steuervorrichtungen vorgesehen sein.

Gegenüber der in Fig. 1 dargestellten Digitaldruckmaschine 1 weist die Digitaldruckmaschine 1 der in Fig. 2 dargestellten Einrichtung nur eine Stapelvorrichtung 3 auf, in der sequenziell einzelne Teilblockstapel 4, 5, 6 gebildet und anschliessend über die Weiche 10 sortengerecht an die Anleger 12 verteilt werden, wobei der anschliessende Sammelprozess analog zu dem vorgängig beschriebenen Prozess erfolgt.

Bei einer in Fig.3 dargestellten Einrichtung mit einer Digitaldruckmaschine 1 wird die bedruckte Papierbahn 2 in einer Falzvorrichtung 21 längs und/oder quer gefalzt und geschnitten, so dass gefalzte Druckbogen über die Weiche 10 geführt und in den bestimmten Teilblockstapeln 4, 5, 6 zugeordneten Stapelvorrichtungen 3 zu Teilblockstapeln 4, 5, 6 aufgeschichtet werden können. Die anschliessenden Operationen entsprechen wiederum denjenigen wie oben beschrieben.

Die Fig. 4 zeigt eine Fördervorrichtung 16 die über mehrere Anleger 12 mit Teilblockstapeln 4, 5, 6 mehrerer Digitaldruckmaschinen 1 beschickt wird, wobei jede dieser Digitaldruckmaschinen 1 je einen Typ Teilblockstapel 4, 5, 6 herstellt. Die anschliessenden Operationen entsprechen wiederum denjenigen wie oben beschrieben. Nach einer weiteren Idee können gemäss der Fig. 5 ebenfalls die in einem Digitaldruckwerk 22 hergestellten Beilagen 7, 8 über einen Anleger 12 einem wenigstens teilweise gebildeten Buchblock 9 zugeführt werden. Zusätzlich können entlang der Sammelstrecke 14 an beliebigen Stellen Bogenanleger 23 für die Zufuhr konventionell, beispielsweise im Offsetverfahren hergestellter Druckbogen angeordnet sein. Dies mit dem Vorteil, dass Bogen mit änderndem Aufdruck digital in Linie gedruckt und die restlichen Bogensorten jedoch auf einer schnelleren konventionellen Druckmaschine (vorgängig) herstellbar sind.

### Bezugszeichenliste :

- 1: Digitaldruckmaschine
- 2: Papierbahn
- 3: Stapelvorrichtung
- 4: Teilblockstapel X
- 5: Teilblockstapel Y
- 6: Teilblockstapel Z
- 7: Beilage 1
- 8: Beilage 2
- 9: Buchblock
- 10: Weiche
- 11: Förderweg
- 12: Anleger
- 13: Eintaktvorrichtung
- 14: Sammelstrecke
- 15: Aufnahmestelle
- 16: Fördervorrichtung
- 17: Zugmittel
- 18: Mitnehmer
- 19: Beilagenanleger
- 20: Bindevorrichtung
- 21: Falzvorrichtung
- 22: Digitaldruckwerk
- 23: Bogenanleger
- 24: Steuervorrichtung
- 25: Leitung

- F: Förderrichtung
- S: Sammelrichtung
- Z: Zuführrichtung

## Patentansprüche

1. Verfahren zur Herstellung von aus wenigstens zwei ein- oder mehrblättrigen Druckprodukten sowie eingelegten Beilagen (7, 8) bestehenden Druckerzeugnissen wie Buchblocks, Bücher, Broschuren oder Zeitschriften, bei dem die Druckprodukte und die Beilagen (7, 8) zur Bildung loser Buchblocks (9) auf einer Sammelstrecke (14) wahlweise zusammengetragen werden, wobei entlang der Sammelstrecke (14) mehrere Anleger (12, 19) angeordnet sind, die die Druckprodukte und die Beilagen (7, 8) sich in regelmässigen Abständen folgenden Aufnahmestellen (15) einer kontinuierlich umlaufenden Fördervorrichtung (16) jeweils zuführen, wobei
• wenigstens eine Digitaldruckmaschine (1) auf eine Papierbahn (2) sequenziell Seite um Seite der Druckprodukte druckt,
• die Papierbahn (2) nach dem Bedrucken in gleich breite Streifen längs geschnitten oder längs gefalzt wird, die Streifen anschliessend in Abschnitte quer geschnitten und die Abschnitte in Stapelvorrichtungen (3) jeweils zu sequenziell gedruckten Einzelblatt-und/oder Teilblockstapeln (4, 5, 6) der Buchblocks (9) gesammelt werden,
• die sequenziell gedruckten Einzelblatt-und/oder Teilblockstapel (4, 5, 6) den Aufnahmestellen (15) der Fördervorrichtung (16) entlang der Sammelstrecke (14) über wenigstens zwei mit der wenigstens einen Digitaldruckmaschine (1) verbundene Anleger (12) zugeführt werden,
• der Fördervorrichtung (16) resp. einer Aufnahmestelle (15) zur Bildung eines Druckerzeugnisses wenigstens zwei sequenziell gedruckte Einzelblatt-und/oder Teilblockstapel (4, 5, 6) über jeweils einen Anleger (12) zugeführt werden, und
• zwischen zwei sequenziell gedruckte Einzelblatt- und/oder Teilblockstapel (4, 5, 6) dem wenigstens teilweise gebildeten Buchblock (9) wenigstens eine Beilage (7, 8) über jeweils einen Anleger (19) zugeführt wird.

2. Verfahren nach Anspruch 1, **dadurch gekennzeichnet, dass** die sequenziell gedruckten Teilblockstapel (4, 5, 6) aus Einzelblättern und/oder gefalzten Druckbogen gebildet sind.

3. Verfahren nach Anspruch 1 oder 2, **dadurch gekennzeichnet, dass** die sequenziell gedruckten Einzelblatt- und/oder Teilblockstapel (4, 5, 6) einem entlang der Sammelstrecke (14) wenigstens teilweise gebildeten Buchblock (9) über jeweils einen Anleger (12) zugeführt werden.

4. Verfahren nach einem der Ansprüche 1 bis 3, **dadurch gekennzeichnet, dass** die Beilagen (7, 8) einem auf der Sammelstrecke (14) teilweise gebildeten Buchblock (9) an der Oberseite zugeführt werden.

5. Verfahren nach Anspruch 4, **dadurch gekennzeichnet, dass** die Beilage (7, 8) an der Oberfläche eines teilweise gebildeten Buchblocks (9) an diesem haftend aufgelegt wird.

6. Verfahren nach einem der Ansprüche 1 bis 5, **dadurch gekennzeichnet, dass** die Beilage (7, 8) von einem Digitaldruckwerk (22) einem wenigstens teilweise gebildeten Buchblock (9) zugeführt wird.

7. Verfahren nach einem der Ansprüche 1 bis 6, **dadurch gekennzeichnet, dass** die vollständigen Buchblocks (9) klebegebunden, spiralgebunden, draht- oder fadengeheftet werden.

8. Einrichtung zur Herstellung von aus wenigstens zwei ein- oder mehrblättrigen Druckprodukten sowie eingelegten Beilagen (7, 8) bestehenden Druckerzeugnissen wie Buchblocks, Bücher, Broschuren oder Zeitschriften, mit einer Zusammentragmaschine, bestehend aus einer eine Sammelstrecke (14) bildenden, kontinuierlich umlaufenden Fördervorrichtung (16) mit sich in regelmässigen Abständen entlang von Anlegern (12, 19) folgenden Aufnahmestellen (15), die zur Bildung loser Buchblocks (9) durch die Anleger (12, 19) mit Druckprodukten und Beilagen (7, 8) beschickt werden, wobei die Einrichtung
• wenigstens eine Digitaldruckmaschine (1) aufweist, welche auf eine Papierbahn (2) sequenziell Seite um Seite der Druckprodukte druckt,
• eine Vorrichtung aufweist, in der die Papierbahn (2) nach dem Bedrucken in gleich breite Streifen längs geschnitten oder längs gefalzt wird und die Streifen anschliessend in Abschnitte quer geschnitten werden,
• Stapelvorrichtungen (3) aufweist, in denen die Abschnitte jeweils zu sequenziell gedruckten Einzelblatt-und/oder Teilblockstapeln (4, 5, 6) der Buchblocks (9) gesammelt werden,
• wenigstens zwei mit der wenigstens einen Digitaldruckmaschine (1) verbundene Anleger (12)
• wenigstens einen Beilagen (7, 8) zuführender Anleger (19) aufweist, welcher zwischen zwei sequenziell gedruckte Einzelblatt- und/oder Teilblockstapel (4, 5, 6) von der wenigstens einen Digitaldruckmaschine (1) der Fördervorrichtung (16) resp. den Aufnahmestellen (15) dieser zuführenden Anlegern (12) angeordnet ist.

9. Einrichtung nach Anspruch 8, **dadurch gekennzeichnet, dass** die Einzelblatt-und/oder Teilblockstapel (4, 5, 6) über eine Weiche (10) den Anlegern (12) zugeführt werden.

10. Einrichtung nach Anspruch 9, **dadurch gekennzeichnet, dass** die Einzelblatt-und/oder Teilblockstapel (4, 5, 6) auf separaten Förderwegen (11) den Anlegern (12) zugeführt werden.

## Claims

1. Method of producing printed material, such as book blocks, books, brochures or magazines, consisting of at least two single-leaf or multi-leaf printed products, as well as inserts (7, 8), in which the printed products and the inserts (7, 8) may be gathered along a collecting section (14) in order to form loose book blocks (9), a plurality of feeders (12, 19) being arranged along the collecting section (14) and feeding the printed products and the inserts (7, 8) to successive uniformly spaced receiving locations (15) of a continuously circulating conveyor (16), wherein
• at least one digital press (1) prints pages of the printed products sequentially on to a paper web (2),
• after printing, the paper web (2) is cut in the longitudinal direction or folded in the longitudinal direction into strips of equal width, the strips are then cut in the transverse direction into sections and the sections are collected into sequentially printed single-sheet and/or partial-block stacks (4, 5, 6) of the book blocks (9) in stacking devices (3),
• the sequentially printed single-sheet and/or partial-block stacks (4, 5, 6) are fed to the receiving locations (15) of the conveyor (16) along the collecting section (14) by means of at least two feeders (12) connected to the at least one digital press (1),
• at least two sequentially printed single-sheet and/or partial-block stacks (4, 5, 6) are fed to the conveyor (16) or a receiving location (15) by means of respective feeders (12) in order to form a piece of printed material, and
• at least one insert (7, 8) is fed to the at least partially formed book block (9) between two sequentially printed single-sheet and/or partial-block stacks (4, 5, 6) by means of respective feeders (19).

2. Method according to claim 1, **characterised in that** the sequentially printed partial-block stacks (4, 5, 6) are formed of single sheets and/or folded printed sheets.

3. Method according to claim 1 or claim 2, **characterised in that** the sequentially printed single-sheet and/or partial-block stacks (4, 5, 6) are fed to an at least partially formed book block (9) along the collecting section (14) by means of respective feeders (12).

4. Method according to one of claims 1 to 3, **characterised in that** the inserts (7, 8) are fed to the top of a partially formed book block (9) along the collecting section (14).

5. Method according to claim 4, **characterised in that** the insert (7, 8) is placed on the top of a partially formed book block (9) such that it adheres thereto.

6. Method according to one of claims 1 to 5, **characterised in that** the insert (7, 8) is fed from a digital printing unit (22) to an at least partially formed book block (9).

7. Method according to one of claims 1 to 6, **characterised in that** the complete book blocks (9) are adhesive-bound, spiral-bound, wire-stitched or thread-stitched.

8. Device for the production of printed material, such as book blocks, books, brochures or magazines, consisting of at least two single-leaf or multi-leaf printed products, as well as inserts (7, 8), comprising a gathering machine consisting of a continuously circulating conveyor (16) forming a collecting section (14) and having successive uniformly spaced receiving locations (15) along feeders (12, 19), said receiving locations being supplied by the feeders (12, 19) with printed products and inserts (7, 8) in order to form loose book blocks (9), wherein the device comprises
• at least one digital press (1) which prints pages of the printed products sequentially on to a paper web (2),
• a device in which, after printing, the paper web (2) is cut in the longitudinal direction or folded in the longitudinal direction into strips of equal width and the strips are then cut in the transverse direction into sections,
• stacking devices (3) in which the sections are collected into sequentially printed single-sheet and/or partial-block stacks (4, 5, 6) of the book blocks (9),
• at least two feeders (12) connected to the at least one digital press (1) and
• at least one feeder (19) supplying inserts (7, 8) and arranged between two feeders (12) feeding sequentially printed single-sheet and/or partial-block stacks (4, 5, 6) from the at least one digital press (1) to the conveyor (16) or the receiving locations (15).

9. Device according to claim 8, **characterised in that** the single-sheet and/or partial-block stacks (4, 5, 6) are fed to the feeders (12) by means of a diverter (10).

10. Device according to claim 9, **characterised in that** the single-sheet and/or partial-block stacks (4, 5, 6) are fed to the feeders (12) along separate conveying paths (11).

## Revendications

1. Procédé de fabrication d'ouvrages d'impression tels que des corps d'ouvrage, des livres, des brochures ou des périodiques constitué(e)s d'au moins deux produits imprimés comptant un ou plusieurs feuillet(s), ainsi que de suppléments insérés (7, 8), dans lequel lesdits produits imprimés et lesdits suppléments (7, 8) sont sélectivement regroupés sur un trajet de collecte (14), en vue de former des corps d'ouvrage (9) non reliés, sachant que plusieurs margeurs (12, 19), placés le long dudit trajet de collecte (14), délivrent respectivement lesdits produits imprimés et lesdits suppléments (7, 8) à des zones réceptrices (15) d'un dispositif de convoyage (16) en révolution continue, qui se succèdent à intervalles réguliers, procédé dans lequel
• au moins une machine d'impression numérique (1) imprime séquentiellement les produits imprimés page à page, sur une feuille de papier continue (2),
• à l'issue de l'impression, ladite feuille de papier continue (2) est sectionnée longitudinalement ou pliée longitudinalement en des bandes de largeurs égales, lesdites bandes sont ensuite débitées transversalement en des tronçons et lesdits tronçons sont respectivement rassemblés, dans des dispositifs d'empilement (3), en des piles (4, 5, 6) de feuillets individuels et/ou de sous-blocs des corps d'ouvrage (9), imprimées séquentiellement,
• lesdites piles (4, 5, 6) de feuillets individuels et/ou de sous-blocs, imprimées séquentiellement, sont délivrées aux zones réceptrices (15) du dispositif de convoyage (16) le long du trajet de collecte (14), par l'intermédiaire d'au moins deux margeurs (12) reliés à ladite machine d'impression numérique (1) à présence minimale,
• au moins deux piles (4, 5, 6) de feuillets individuels et/ou de sous-blocs, imprimées séquentiellement, sont respectivement délivrées audit dispositif de convoyage (16) ou à une zone réceptrice (15), par l'intermédiaire d'un margeur (12) respectif, en vue de former un ouvrage d'impression, et
• au moins un supplément (7, 8) est délivré au corps d'ouvrage (9) au moins partiellement formé, par l'intermédiaire d'un margeur (19) respectif, entre deux piles (4, 5, 6) de feuillets individuels et/ou de sous-blocs imprimées séquentiellement.

2. Procédé selon la revendication 1, **caractérisé par le fait que** les piles (4, 5, 6) de sous-blocs, imprimées séquentiellement, sont constituées de feuillets individuels et/ou de feuillets d'impression pliés.

3. Procédé selon la revendication 1 ou 2, **caractérisé par le fait que**, par l'intermédiaire d'un margeur (12) respectif, les piles (4, 5, 6) de feuillets individuels et/ou de sous-blocs, imprimées séquentiellement, sont délivrées à un corps d'ouvrage (9) au moins partiellement formé le long du trajet de collecte (14).

4. Procédé selon l'une des revendications 1 à 3, **caractérisé par le fait que** les suppléments (7, 8) sont délivrés à la face supérieure d'un corps d'ouvrage (9) partiellement formé sur le trajet de collecte (14).

5. Procédé selon la revendication 4, **caractérisé par le fait que** le supplément (7, 8) est mis en applique sur la surface d'un corps d'ouvrage (9) partiellement formé, auquel il adhère.

6. Procédé selon l'une des revendications 1 à 5, **caractérisé par le fait que** le supplément (7, 8) est délivré, par un mécanisme d'impression numérique (22), à un corps d'ouvrage (9) au moins partiellement formé.

7. Procédé selon l'une des revendications 1 à 6, **caractérisé par le fait que** les corps d'ouvrage complets (9) sont reliés par encollage, par reliage hélicoïdal, par brochage agrafé ou par brochage cousu.

8. Installation de fabrication d'ouvrages d'impression tels que des corps d'ouvrage, des livres, des brochures ou des périodiques constitué(e)s d'au moins deux produits imprimés comptant un ou plusieurs feuillet(s), ainsi que de suppléments insérés (7, 8), comprenant une machine de délivrance conjointe se présentant comme un dispositif de convoyage (16) formant un trajet de collecte (14), accomplissant une révolution continue et muni de zones réceptrices (15) qui se succèdent à intervalles réguliers le long de margeurs (12, 19) et qui sont alimentées en produits imprimés et en suppléments (7, 8), par l'intermédiaire desdits margeurs (12, 19), en vue de former des corps d'ouvrage (9) non reliés, ladite installation comprenant
• au moins une machine d'impression numérique (1) imprimant séquentiellement les produits imprimés page à page, sur une feuille de papier continue (2),
• un dispositif dans lequel ladite feuille de papier continue (2) est sectionnée longitudinalement ou pliée longitudinalement en des bandes de largeurs égales, à l'issue de l'impression, et lesdites bandes sont ensuite débitées transversalement en des tronçons,
• des dispositifs d'empilement (3) dans lesquels lesdits tronçons sont respectivement rassemblés en des piles (4, 5, 6) de feuillets individuels et/ou de sous-blocs des corps d'ouvrage (9), imprimées séquentiellement,
• au moins deux margeurs (12) reliés à ladite machine d'impression numérique (1) à présence minimale,
• au moins un margeur (19) qui délivre des suppléments (7, 8) et est interposé entre deux margeurs (12) délivrant respectivement, au dispositif de convoyage (16) ou aux zones réceptrices (15) de ce dernier, des piles (4, 5, 6) de feuillets individuels et/ou de sous-blocs, imprimées séquentiellement, à partir de ladite machine d'impression numérique (1) à présence minimale.

9. Installation selon la revendication 8, **caractérisée par le fait que** les piles (4, 5, 6) de feuillets individuels, et/ou de sous-blocs, sont délivrées aux margeurs (12) par l'intermédiaire d'un aiguillage (10).

10. Installation selon la revendication 9, **caractérisée par le fait que** les piles (4, 5, 6) de feuillets individuels, et/ou de sous-blocs, sont délivrées aux margeurs (12) sur des trajets de convoyage distincts (11).
